# EUROPÄISCHE PATENTSCHRIFT

(11) **EP 0 303 804 B1**
(45) Veröffentlichungstag und Bekanntmachung des Hinweises auf die Patenterteilung: **20.10.1993**
(21) Anmeldenummer: 88110340.2
(22) Anmeldetag: 29.06.1988
(51) Int. Cl.: A47B 91/02

(54) **Möbelsockel**
Furniture base
Socle pour meuble

(30) Priorität: 20.08.1987 DE 8711284 U
(43) Veröffentlichungstag der Anmeldung: 22.02.1989
(73) Patentinhaber: Ahsmann, Dieter, D-49324 Melle (DE)
(72) Erfinder: Ahsmann, Dieter, D-4520 Melle 1 (DE); Scherb, Karl-Heinz, D-4986 Rödinghausen (DE); Kirchhoff, Siegfried, D-4905 Spenge (DE)
(74) Vertreter: Stracke, Alexander, Dipl.-Ing.

(56) Entgegenhaltungen:
- EP-A- 0 146 932
- EP-A- 0 146 932
- GB-A- 1 538 572

## Beschreibung

Die vorliegende Erfindung betrifft einen Möbelsockel zum Ausrichten eines Möbels , insbesondere eines Einzelschrankelementes einer Büroschrankwand. Die FR-A-2274249 zeigt ein Möbel in Form eines Küchenschrankes, der zum Ausrichten mit einem Sockel ausgerüstet ist, der aus einem, in der Projektion gesehen, U-förmigen Rahmen besteht. Die Holme des Rahmens sind aus Holz gefertigt. Am oberen Rand jedes quer zur Frontseite des Schrankes stehenden Holmes des Sockels sind zwei Flanschlager angeschraubt, die mit einer Innengewindebohrung versehen sind. In einem Abstand zum Sockel liegt der Boden des Schrankes, der mit zu den Innengewindebohrungen der Flanschlager korrespondierenden Bohrungen versehen ist, in die Flanschbuchsen eingesetzt sind. Die Flansche liegen an der unteren, d. h. dem Sockel zugewandten Seite des Bodens an. Zur Verstellung des Schrankes sind in die Innengewindebohrungen der Flanschbuchsen und der Flanschlager Stellspindeln eingedreht. Zur Ausrichtung des Schrankes können die Stellspindeln vom Inneren des Schrankes aus verdreht werden.

Bei dieser Ausführung entsteht zwischen dem Boden des Schrankes und dem auf den Fußboden stehenden Sockel ein Spalt. Zum Verdecken des Spalts ist an der Frontseite des Schrankes eine vom Boden nach unten sich erstreckende Blende vorgesehen.

Der vorliegenden Erfindung liegt die Aufgabe zugrunde, einen Möbelsockel der eingangs genannten Art zu schaffen, mit dem in einer verkürzten Montagezeit die lotrechte Ausrichtung des Möbels erfolgen kann, ohne daß oberhalb der Fußbodenoberfläche ein sichtbarer und störender Spalt entsteht.

Die gestellte Aufgabe wird durch einen Möbelsockel zum Ausrichten eines Möbels, insbesondere eines Einzelschrankelementes einer Büroschrankwand mit einem Grundrahmen, mit in den Eckbereichen vorgesehenen Verstelleinrichtungen und mit einem gegenüber dem Grundrahmen 12 mittels der Verstelleinrichtungen höhenverstellbaren, zumindest teilweise ineinandergreifenden Ausrichtrahmen gelöst.

Durch den gegenüber dem Grundrahmen verstellbaren Ausrichtrahmen ist der Möbelsockel wie ein Teleskop zu sehen. Dabei steht vorzugsweise der Grundrahmen entsprechend der Beschaffenheit der Oberfläche des Fußbodens in einer Schieflage während der Ausrichtrahmen stufenlos so verstellt werden kann, daß die Anlagefläche für das abzustützende Möbel exakt in einer Horizontalebene liegt. Der maximale Verstellweg ergibt sich aus der Rahmenhöhe und ist praxisgerecht ein klein wenig kleiner als die Rahmenhöhe. Da durch die teleskopartige Gestaltung des Möbelsockels die Zahl der einzelnen Teile verringert wird, wird auch die Montagezeit wesentlich kürzer als bei den bekannten Möglichkeiten.

Gemäß einem bevorzugten Ausführungsbeispiel ist vorgesehen, daß der Ausrichtrahmen des Grundrahmen schließend umgreift, und daß der Grundrahmen mit dem Ausrichtrahmen durch eine Verstelleinrichtung gekoppelt ist. Durch die Koppelung entsteht eine Baueinheit, wodurch die Montagezeit noch zusätzlich verkürzt wird. Da der Ausrichtrahmen den Grundrahmen schließend oder spaltfrei umgreift, entsteht in der ausgerichteten Stellung des Möbels zwischen angrenzenden Holmen nur ein Versatz der sich aus der Breite oder Dicke der Holme des Ausrichtrahmens ergibt.

Eine besonders konstruktiv einfache und kostengünstige Lösung wird erreicht, wenn jede Verstelleinrichtung im wesentlichen aus einer am Verstellrahmen festgelegten Innengewindehülse und einer in die Innengewindehülse eingedrehten Stellschraube gebildet ist, wobei sich das der Werkzeugaufnahme gegenüberliegende Ende der Stellschraube gegen den Grundrahmen abstützt oder in einer Bohrung drehbar und axial unverschieblich gelagert ist. Bei Innengewindehülsen und Stellschrauben handelt es sich um einfache, in der Technik bewährte Bauteile, die besonders als Massenprodukt äußerst preiswert herzustellen sind. Außerdem ist eine stufenlose Einstellung gewährleistet. Die Ausführung, bei der ein Ende der Stellschraube zwar drehbar, aber in axialer Richtung unverschiebbar am Grundrahmen gelagert ist, bietet den Vorteil, daß die Kopplung des Grundrahmens mit dem Verstellrahmen in denkbar einfacher Weise erfolgt. Für die Abtragung der durch das Möbel wirkenden Kräfte ist es vorteilhaft, wenn die Innengewindehülse einendig in der Stützebene des Ausrichtrahmens liegt, und daß das gegenüberliegende Ende der Stellschraube in der Auflageebene des Grundrahmens liegt, da dann die Kraftabtragung zumindest zum größten Teil über die Innengewindehülse und die Stellschraube erfolgt, so daß der Grundrahmen und der Verstellrahmen entsprechend dimensioniert werden können.

Weitere Kennzeichen und Merkmale einer vorteilhaften Ausgestaltung der vorliegenden Neuerung sind Gegenstand von weiteren Unteransprüchen und ergeben sich aus der nachfolgenden Beschreibung eines bevorzugten Ausführungsbeispiels.

Es zeigen:
- Fig. 1: einen neuerungsgemäßen Möbelsockel in perspektivischer Darstellung,
- Fig. 2: einen Möbelsockel nach der Fig. 1 in einer Teildraufsicht, eine Ecke zeigend,
- Fig. 3: eine Ecke nach der Fig. 2 im Vertikalschnitt und
- Fig. 4: eine weitere Ausführungsform, eine Ecke im Vertikalschnitt zeigend,
- Fig. 5: eine mit einem Möbelgleiter ausgerüstete Ecke des Möbelsockels mit Blick auf die Standfläche,
- Fig. 6: einen Schnitt längs der Linie VI-VI in der Fig. 5.

Der in Fig. 1 aufgezeigte, allgemein mit 10 bezeichnete Möbelsockel ist besonders für ein Einzelschrankelement einer Schrankwand für ein Büro geeignet, und besteht im wesentlichen aus einem äußeren Ausrichtrahmen 11 und einem je nach der Betriebsstellung des Ausrichtrahmens mehr oder weniger in den Ausrichtrahmen 11 eingreifenden Grundrahmen 12 und in den Ecken angeordneten Verstelleinrichtungen 13. Die äußere Kontur des Ausrichtrahmens 11 entspricht der Form des Einzelschrankelementes, so daß in der Projektion gesehen, der Ausrichtrahmen und der Grundrahmen 12 rechteckförmig ausgebildet sind.

Wie aus den Figuren hervorgeht, sind im vorliegenden Ausführungsbeispiel der Ausrichtrahmen 11 und der Grundrahmen 12 im Querschnitt winkelförmig ausgebildet, jedoch mit unterschiedlichen Schenkellängen. Wie insbesondere die Fig. 1 zeigt, ist der Grundrahmen 12 so in den Ausrichtrahmen 11 eingeführt, daß die kürzeren Schenkel parallel zueinander stehen, so daß der kürzere Schenkel des Ausrichtrahmens die Stütz-oder Aufnahmefläche für das Möbel und der kürzere Schenkel des Grundrahmens die Standfläche des Möbelsockels 10 bildet. Da die kürzeren Schenkel aufeinanderzu gerichtet sich, werden durch den Ausrichtrahmen 11 und den Grundrahmen 12 glatte, unsichtbare Außenflächen gebildet. Im Querschnitt gesehen ist also der Möbelsockel 10 U-förmig ausgebildet. Der Verstellrahmen 11 und der Grundrahmen 12 weisen im vorliegenden Ausführungsbeispiel eine gleiche Höhe auf, so daß dadurch ein größtmöglicher Verstellweg erreicht wird. Dieser könnte im vorliegenden vorliegenden Ausführungsbeispiel im Bereich von vier Zentimetern liegen. Die kürzeren Schenkel des Ausrichtrahmens 11 und des Grundrahmens 12 sind gleich, jedoch wesentlich kürzer als die Höhe des Ausrichtrahmens 11 bzw. des Grundrahmens 12. In jeder Ecke des Ausrichtrahmens 11 und des Grundrahmens 12 ist an den kürzeren Schenkeln jeweils ein dreieckförmiges Halteblech 14,15 beispielsweise durch Punktschweißung festgelegt, da sowohl der Ausrichtrahmen 11 als auch der Grundrahmen 12 als Blechformteil ausgebildet sind. Die Haltebleche 14,15 sind gleichgroß. An jedem an den kürzeren Schenkeln des Ausrichtrahmens 11 festgelegten Halteblech 14 ist eine Innengewindehülse 16 befestigt, wie anhand der Fig. 2 bis 4 noch näher erläutert wird. In die Innengewindehülse 16 ist eine gegenüber dem freien Ende der Innengewindehülse 16 vorstehende Stellschraube 17 eingedreht.

Bei der Ausführung nach den Fig. 2 und 3 besteht die Innengewindehülse 16 aus einem mit einer zentrischen Bohrung versehenen, kegelstumpfförmig ausgebildeten Grundkörper 16a und einem in die Bohrung eingesetzten Gewindeeinsatz 16b. An der dem Gewindeeinsatz 16b gegenüberliegenden Stirnende ist der Grundkörper 16a mit einem Anschraubflansch 16c ausgerüstet, zur Befestigung mittels Schrauben 18 mit dem oberen, am kürzeren Schenkel des Ausrichtrahmens 11 festgelegten Halteblech 14, welches eine konzentrisch zur Bohrung des Grundkörpers 16a liegende Bohrung aufweist, um einen Schraubendreher an die Stellschraube 17 anzusetzen.

In der Fig. 3 ist der Ausrichtrahmen in einer möglichen Betriebsstellung gezeigt. Die einzelnen Teile der Verstelleinrichtung 13 sind so ausgelegt, daß in einer solchen Stellung die Stellschraube 17 unterhalb der Ebene der kürzeren Schenkel des Ausrichtrahmens 11 liegt. Durch eine derartige Anordnung wäre es möglich, auf Bohrungen im Boden des Möbels zu verzichten, da das Möbel auf den ausgerichteten Sockel gestellt werden könnte.

Das untere, der Werkzeugaufnahme gegenüberliegende Ende der Stellschraube 17 weist einen gegenüber dem Kerndurchmesser kleiner gehaltenen Ansatz 17a auf, der im vorliegenden Ausführungsbeispiel mit einer Ringnut versehen ist, in die eine Fächerscheibe 19 eingreift. Der äußere Rand dieser Fächerscheibe 19 stützt sich gegen den Randbereich einer im Halteblech 15 vorgesehenen Bohrung ab. In diese Bohrung greift noch der Gewindeschaft der Stellschraube 17 ein.

Der Grundkörper 16a nach der Ausführung nach der Fig. 3 könnte beispielsweise aus Kunststoff bestehen, während der Gewindeeinsatz 16b aus Stahl gefertigt ist.

Bei der Ausführung nach der Fig. 4 ist der Möbelsockel 10 in einer Grundstellung, d.h. unausgerichtet dargestellt. Das die Werkzeugaufnahme tragende Ende der Stellschraube 17 steht gegenüber dem Halteblech 14 vor. Die Ausführung nach der Fig. 4 unterscheidet sich von der nach der Fig. 3 durch eine innenseitig an das Halteblech 14 angeschweißte Stahlrohrhülse 16d, deren gegenüberliegendes Ende zur Festlegung einer Mutter 17d kalt verformt wurde.

Bei beiden Ausführungen sind die Ausrichtrahmen 11 und der Grundrahmen 12 relativ dünnwandig und als Stahlblechformteile ausgebildet. Wie die Fig. 3 und 4 zeigen, werden die durch das Gewicht des aufgesetzten Möbels erzeugten Kräfte im wesentlichen durch die Innengewindehülse 16 und die eingedrehte Stellschraube 17 abgetragen. Die Gewichtskräfte sind besonders hoch, da für den Bürobedarf ein aufgestellter Büroschrank üblicherweise mit Akten versehen ist.

In den Fig. 5 und 6 ist ein Ausführungsbeispiel dargestellt, bei dem an der unteren, die Standfläche des Möbelsockels bildenden Seite in jeder Ecke ein aus Kunststoff gefertigter Möbelgleiter 20 festgelegt ist. Der Möbelgleiter 20 ist im wesentlichen plattenförmig ausgebildet. Die Dicke ist, bezogen auf die Höhe des Möbelsockels 10, relativ gering. Der Ausrichtrahmen 11 und der Grundrahmen 12 sind normalerweise aus Stahlblech gefertigt. Bei übereinandergestapelten Möbelsockeln bilden die Möbelgleiter einen Transportschutz, da sich die einander zugewandt liegenden, metallischen Flächen nicht mehr berühren. Darüber hinaus wird erreicht, daß in der Betriebsstellung des Möbelsockels, d.h. bei daraufgestelltem Möbel kein Metall auf dem Fußboden steht. Der Fußboden eines Gebäudes weist bekanntlich Unebenheiten auf. Daraus ergibt sich, daß der präzise gefertigte Grundrahmen niemals vollflächig auf dem Fußboden steht. Ein auf den Möbelsockel aufgestellter Schrank würde demzufolge wackeln. Durch die in den Ecken angeordneten Möbelgleiter 20 wird die Belastung verteilt, d.h. die Kraftabtragung erfolgt durch die Möbelgleiter hindurch. Da diese im Verhältnis zur Grundfläche des Möbels bzw. des Möbelsockels 10 verhältnismäßig klein sind, wirken sich die im Fußboden vorhandenen Unebenheiten nicht mehr aus. Durch diesen relativ dünnwandigen Möbelgleiter entsteht zwar zwischen dem Fußboden und der Standfläche des Grundrahmens 12 normalerweise ein störender Spalt. Da jedoch in Büros der Fußboden üblicherweise ein Teppichboden ist, drückt sich der Möbelgleiter so weit ein, daß auch dieser Spalt unsichtbar ist.

Besonders vorteilhaft ist, wenn an dem Möbelgleiter 20 mindestens ein dübelartig ausgebilder Einsteckzapfen 21 angeformt ist, der in eine korrespondierende Bohrung des Möbelsockels 10 rastend eingreift. Dadurch wird erreicht, daß die Möbelgleiter einfach vom Möbelsockel 10 zu entfernen sind. Dies bringt den Vorteil, daß die Möbelsockel 10 vom Hersteller grundsätzlich mit den Möbelgleitern ausgerüstet werden, um die Schutzwirkung beim Transport zu erhalten. Der Käufer kann die Möbelgleiter dann einfach entfernen, wenn sie nicht notwendig sind.

Beim Ausführungsbeispiel nach den Fig. 5 und 6 sind an jedem Möbelgleiter 20 drei Einsteckzapfen 21 angeformt. Dadurch wird eine Drehung verhindert. Die Einsteckzapfen 21 liegen so, daß sie in korrespondierende Bohrungen des Haltebleches 15 eingreifen. Diese Bohrungen fluchten zu den Bohrungen des oberen Haltebleches 14. Das gleiche Lochbild beider Haltebleche 14,15 bringt fertigungstechnische Vorteile, da die Lochung mit dem gleichen Werkzeug erfolgen kann. Die Einsteckzapfen 21 sind auch so gesetzt, daß die äußeren Ränder des Möbelgleiters 20 gegenüber den äußeren Rändern des Ausrichtrahmens 11 und des Grundrahmens 12 zurückspringen, damit die Möbelgleiter 20 unsichtbar werden, wenn die Aufstellung auf einem nicht nachgebenden Fußbodenbelag erfolgt.

Im dargestellten Ausführungsbeispiel sind die Einsteckzapfen 21 in Längsrichtung geschlitzt, so daß jeder Einsteckzapfen 21 aus mehreren Rastzungen gebildet ist. Aus der Fig. 6 ist erkennbar, daß am freien Ende jeder federnden Rastzunge eine nach außen vorstehende Rastnase angeformt ist, die den die Bohrung begrenzenden Rand hintergreift.

Die Fig. 6 ist als Explosivdarstellung gezeichnet, um zu verdeutlichen, daß die Möbelgleiter 20 an den Grundrahmen 12 ansteckbar sind. Die Bohrungen in dem Halteblech 15 sind durch das Bezugszeichen 22 gekennzeichnet. Die äußere Kontur des Möbelsockels 10 entspricht im wesentlichen der äußeren Kontur eines aufgestellten Möbels, beispielsweise eines Büroschrankes.

## Patentansprüche

1. Möbelsockel zum Ausrichten eines Möbels, insbesondere eines Einzelschrankelementes einer Büroschrankwand, mit einem Grundrahmen, mit in den Eckbereichen vorgesehenen Verstelleinrichtungen und mit einem gegenüber dem Grundrahmen (12) mittels der Verstelleinrichtungen höhenverstellbaren, zumindest teilweise ineinandergreifenden Ausrichtrahmen (11).

2. Möbelsockel nach Anspruch 1, dadurch gekennzeichnet, daß der Ausrichtrahmen (11) den Grundrahmen (12) schließend umgreift und daß der Grundrahmen (12) mit dem Ausrichtrahmen (11) durch die Verstelleinrichtung (13) gekoppelt ist.

3. Möbelsockel nach Anspruch 1 oder 2, dadurch gekennzeichnet, daß jede Verstelleinrichtung (13) im wesentlichen aus einer am Ausrichtrahmen (11) festgelegten Innengewindehülse (16) und einer in die Innengewindehülse (16) eingedrehten Stellschraube (17) gebildet ist, wobei sich das der Werkzeugaufnahme gegenüberliegende Ende der Stellschraube (17) gegen den Grundrahmen abstützt, oder zur Kopplung des Grundrahmens (12) mit dem Ausrichtrahmen (11) in einer dem Grundrahmen (12) zugeordneten Bohrung drehbar und axial unverschieblich gelagert ist.

4. Möbelsockel nach Anspruch 3, dadurch gekennzeichnet, daß die Innengewindehülse (16) einendig in der Stützebene des Ausrichtrahmens (11) liegt und daß das gegenüberliegende Ende der Stellschraube (17) in der Auflageebene des Grundrahmens (12) liegt.

5. Möbelsockel nach einem oder mehreren der vorhergehenden Ansprüche, dadurch gekennzeichnet, daß die Holme des Ausrichtrahmens (11) und des Grundrahmens (12) im Querschnitt winkelförmig mit unterschiedlichen Schenkellängen ausgebildet sind, daß die die Höhe des Möbelsockels (10) bestimmenden längeren Schenkel dicht aneinanderliegen und die kürzeren Schenkel parallel und im Abstand verlaufen und aufeinanderzu gerichtet sind.

6. Möbelsockel nach einem oder mehreren der vorhergehenden Ansprüche, dadurch gekennzeichnet, daß an den kürzeren Schenkeln des Ausrichtrahmens (11) und des Grundrahmens (12) in jedem Eckbereich jeweils ein Halteblech (14,15) befestigt ist, an denen die zugeordnete Verstelleinrichtung (13) befestigt ist.

7. Möbelsockel nach einem oder mehreren der vorhergehenden Ansprüche, dadurch gekennzeichnet, daß die Innengewindehülsen der Verstelleinrichtungen (13) an den Halteblechen (14) des Ausrichtrahmens (11) befestigt sind und daß die den Werkzeugaufnahmen gegenüberliegenden Enden der Stellschrauben (17) in Bohrungen der am Grundrahmen (12) angeordneten Halteblechen (15) eingreift und durch mindestens einen Sicherungsring (19) gegen eine axiale Verschiebung gesichert ist.

8. Möbelsockel nach einem oder mehreren der vorhergehenden Ansprüche, dadurch gekennzeichnet, daß jede Innengewindehülse (16) aus einem aus Kunststoff gefertigten Grundkörper (16a) und einem in einer zentrischen Bohrung angeordneten Gewindeeinsatz (16b) oder aus einer Stahlrohrhülse (16d) und einer durch Kaltverformung festgelegten Mutter (17d) gebildet ist.

9. Möbelsockel nach Anspruch 1, dadurch gekennzeichnet, daß an der Standfläche des Möbelsockels 10 in jeder Ecke ein vorzugsweise aus Kunststoff gefertigter, im wesentlichen plattenförmig ausgebildeter Möbelgleiter (20) festgelegt ist, dessen Dicke im Verhältnis zur Höhe des Möbelsockels (10) gering ist.

10. Möbelsockel nach Anspruch 9, dadurch gekennzeichnet, daß an dem Möbelgleiter (20) mindestens ein dübelartig ausgebildeter Einsteckzapfen (21) angeformt ist, der in eine korrespondierende Bohrung des Möbelsockels (10) rastend eingreift.

11. Möbelsockel nach Anspruch 10, dadurch gekennzeichnet, daß an dem Möbelgleiter (20) mehrere, vorzugsweise drei Einsteckzapfen (21) angeformt sind, daß die Bohrungen im Halteblech (15) des Grundrahmens (10) vorgesehen sind, und daß diese Bohrungen mit den Bohrungen für die Schrauben (18) zur Befestigung der Innengewindehülse (16) fluchten.

12. Möbelsockel nach Anspruch 10, dadurch gekennzeichnet, daß jeder Einsteckzapfen (20) aus mehreren, Rastnasen aufweisenden Rastzungen gebildet ist.

## Claims

1. A furniture base for aligning an article of furniture, In particular an individual cabinet element of an office cabinet wall array, comprising a main frame, adjusting devices disposed in the corner regions, and an aligning frame (11) which is adjustable in respect of height relative to the main frame (12) by means of the adjusting devices and which at least partially engages one into the other.

2. A furniture base according to claim 1 characterised in that the aligning frame (11) closingly embraces the main frame (12) and that the main frame (12) is coupled to the aligning frame (11) by the adjusting device (13).

3. A furniture base according to claim 1 or claim 2 characterised in that each adjusting device (13) is essentially formed from an internally screwthreaded sleeve (16) fixed to the aligning frame (11) and an adjusting screw (17) which is screwed into the internally screwthreaded sleeve (16), wherein the end of the adjusting screw (17), which is remote from the tool receiving means, bears against the main frame or is rotatably and axially immovably mounted in a bore associated with the main frame (12) for coupling the main frame (12) to the aligning frame (11).

4. A furniture base according to claim 3 characterised in that the internally screwthreaded sleeve (16) lies at one end in the support plane of the aligning frame (11) and that the opposite end of the adjusting screw (17) lies in the contact plane of the main frame (12).

5. A furniture base according to one or more of the preceding claims characterised in that the frame members of the aligning frame (11) and the main frame (12) are of an angular configuration in cross-section with limbs of different lengths, that the longer limbs which define the height of the furniture base (10) bear closely against each other and the shorter limbs extend parallel and at a spacing and are directed towards each other.

6. A furniture base according to one or more of the preceding claims characterised in that a respective holding plate (14, 15) is fixed in each corner region to the shorter limbs of the aligning frame (11) and the main frame (12), the associated adjusting devices (13) being fixed to the respective holding plates.

7. A furniture base according to one or more of the preceding claims characterised in that the internally screwthreaded sleeves of the adjusting devices (13) are fixed to the holding plates (14) of the aligning frame (11) and that the ends of the adjusting screws (17), which are opposite the tool receiving means, engage into bores in the holding plates (15) arranged on the main frame (12), and are secured against axial displacement by at least one securing ring (19).

8. A furniture base according to one or more of the preceding claims characterised in that each internally screwthreaded sleeve (16) is formed from a main body (16a) made from plastics material and a screwthreaded insert (16b) arranged in a central bore, or from a tubular steel sleeve (16d) and a nut (17d) which is fixed by cold deformation.

9. A furniture base according to claim 1 characterised in that a furniture slider (20) which is preferably made from plastics material and which is of a substantially plate-like configuration and whose thickness is small in relation to the height of the furniture base (10) is fixed to the base surface of the furniture base (10) in each corner.

10. A furniture base according to claim 9 characterised in that formed on the furniture slider (20) is at least one insertion pin portion (21) of a dowel-like configuration and which retainingly engages into a corresponding bore in the furniture base (10).

11. A furniture base according to claim 10 characterised in that a plurality of and preferably three insertion pin portions (21) are formed on the furniture slider (20), that the bores are provided in the holding plate (15) of the main frame (10) and that said bores align with the bores for the screws (18) for fixing the internally screwthreaded sleeve (16).

12. A furniture base according to claim 10 characterised in that each insertion pin portion (20) is formed from a plurality of retaining tongues having retaining projections.

## Revendications

1. Socle de meuble destiné au calage d'un meuble, en particulier d'un placard à un seul élément pour une paroi de rangement dans un bureau, comprenant un cadre de base, des dispositifs de réglage prévus dans les angles, et un cadre de calage (11) réglable en hauteur par rapport au cadre de base (12) au moyen des dispositifs de réglage et s'emboîtant au moins partiellement sur celui-ci.

2. Socle de meuble selon la revendication 1, caractérisé en ce que le cadre de calage (11) coiffe le cadre de base (12) et en ce que le cadre de base (12) est couplé au cadre de calage (11) par le dispositif de réglage (13).

3. Socle de meuble selon la revendication 1 ou 2, caractérisé en ce que chaque dispositif de réglage (13) est constitué essentiellement d'une douille à filet intérieur (16) fixée sur le cadre de calage (11) et d'une vis de réglage (17) vissée dans la douille à filet intérieur (16), l'extrémité de la vis de réglage (17), opposée au point d'application de l'outil, s'appuyant contre le cadre de base ou étant montée tournante et fixe axialement dans un perçage associé au cadre de base (12) pour le couplage du cadre de base (12) avec le cadre de calage (11).

4. Socle de meuble selon la revendication 3, caractérisé en ce que la douille à filet intérieur (16) repose, par une extrémité, dans le plan de support du cadre de calage (11) et en ce que l'extrémité opposée de la vis de réglage (17) repose dans le plan d'appui du cadre de base (12).

5. Socle de meuble selon l'une ou plusieurs des revendications précédentes, caractérisé en ce que les longerons du cadre de calage (11) et du cadre de base (12) présentent, en section transversale, une forme angulaire, avec des longueurs de branche différentes, en ce que les branches les plus longues, déterminant la hauteur du socle de meuble (10) reposent côte à côte et les branches les plus courtes sont parallèles et espacées et sont orientées l'une en regard de l'autre.

6. Socle de meuble selon l'une ou plusieurs des revendications précédentes, caractérisé en ce qu'une plaque de maintien (14, 15) est fixée respectivement à chaque zone d'angle des branches les plus courtes du cadre de calage (11) et du cadre de base (12), sur laquelle le dispositif de réglage (13) associé est placé.

7. Socle de meuble selon l'une ou plusieurs des revendications précédentes, caractérisé en ce que les douilles à filet intérieur des dispositifs de réglage (13) sont fixées sur les plaques de maintien (14) du cadre de calage (11) et en ce que les extrémités des vis de réglage (17) opposées aux points d'application des outils s'engagent dans des perçages ménagés sur le cadre de base (12) et en ce que leur déplacement axial est bloqué par au moins une rondelle de blocage (19).

8. Socle de meuble selon l'une ou plusieurs des revendications précédentes, caractérisé en ce que chaque douille à filet intérieur (16) est formée d'un corps de base (16a) en matière plastique et d'un insert fileté (16b) logée dans un perçage central, ou d'une douille en acier (16d) et d'un écrou (17d) fixé par déformation à froid.

9. Socle de meuble selon la revendication 1, caractérisé en ce qu'un patin de meuble (20) est monté à chaque angle de la surface sur laquelle repose le socle de meuble (10), constitué de préférence en matière plastique et sensiblement en forme de plaque, dont l'épaisseur est faible par rapport à la hauteur du socle de meuble (10).

10. Socle de meuble selon la revendication 9, caractérisé en ce qu'au moins un tenon enfichable (21), conformé en cheville, est formé sur le patin de meuble (20) et s'engage par enclenchement dans un perçage correspondant ménagé dans le socle de meuble (10).

11. Socle de meuble selon la revendication 10, caractérisé en ce que plusieurs, de préférence trois, tenons enfichables (21) sont formés sur le patin de meuble (20), en ce que les perçages sont prévus dans la plaque de maintien (15) du cadre de base (12) et en ce que ces perçages sont alignés sur les perçages destinés aux vis (18) de fixation de la douille à filet intérieur (16).

12. Socle de meuble selon la revendication 10, caractérisé en ce que chaque tenon enfichable (21) est formé par plusieurs languettes d'enclenchement présentant des becs d'enclenchement.
